# EUROPÄISCHE PATENTANMELDUNG

(11) **EP 4 092 321 A1**
(43) Veröffentlichungstag der Anmeldung: **23.11.2022**
(21) Anmeldenummer: 22169926.7
(22) Anmeldetag: 26.04.2022
(51) Int. Cl.: F23D 14/02, F23D 14/32, F23D 14/70, F23D 14/78, F23C 3/00

(54) **WASSERSTOFF-GASBRENNERVORRICHTUNG**

(30) Priorität: 14.05.2021 DE 102021111187
(71) Anmelder: Enertech GmbH, 58675 Hemer (DE)
(72) Erfinder: Kater, Jens, 45138 Essen (DE); Teves, Dirk, 58675 Hemer (DE); Dogruyol, Bünyamin, 59174 Kamen (DE)
(74) Vertreter: Schröter & Albrecht Patentanwälte PartG mbB

(57) **Zusammenfassung**

Die vorliegende Erfindung betrifft eine Wasserstoff-Gasbrennervorrichtung (1), umfassend ein längliches, rohrartig ausgebildetes, sich in einer axialen Richtung (A) erstreckendes Gehäuse (2) mit einem äußeren Gehäusemantel (3), eine im Innern des Gehäuses (2) ausgebildete, sich in axialer Richtung (A) erstreckende und durch den Gehäusemantel (3) nach außen begrenzte Brennkammer (5), zumindest eine Brennerdüse (6), die dazu ausgelegt ist, ein Wasserstoff-Sauerstoff-Gemisch unter Erzeugung einer in die Brennkammer (5) brennenden Flamme zu verbrennen, und einen im Innern des Gehäuses (2) ausgebildeten, sich in axialer Richtung (A) erstreckenden, mit der Brennkammer (5) fluidverbundenen Abgaskanal (7), in den das aus der Brennkammer (5) kommende Abgas eingeleitet wird, dadurch gekennzeichnet, dass eine Stirnseite des Gehäuses (2) vollständig durch eine stirnseitige Gehäusewandung (4) verschlossen ist, dass die Brennkammer (5) und der Abgaskanal (7) in einer Richtung quer, insbesondere senkrecht zur axialen Richtung (A) benachbart zueinander angeordnet sind, und dass eine sich in axialer Richtung (A) erstreckende Trennwand (8) vorgesehen ist, welche die Brennkammer (5) und den Abgaskanal (7) bereichsweise voneinander trennt. Ferner wird vorgeschlagen, eine solche Vorrichtung (1) als Heizstab eines Wärmetauschers zu verwenden, der insbesondere einen Teil eines Abhitzekessels bildet.

## Beschreibung

Die vorliegende Erfindung betrifft eine Wasserstoff-Gasbrennervorrichtung, umfassend ein längliches, rohrartig ausgebildetes, sich in einer axialen Richtung erstreckendes Gehäuse mit einem äußeren Gehäusemantel, eine im Innern des Gehäuses ausgebildete, sich in axialer Richtung erstreckende und durch den Gehäusemantel nach außen begrenzte Brennkammer, zumindest eine Brennerdüse, die dazu ausgelegt ist, ein Wasserstoff-Sauerstoff-Gemisch unter Erzeugung einer in die Brennkammer brennenden Flamme zu verbrennen, und einen im Innern des Gehäuses ausgebildeten, sich in axialer Richtung erstreckenden, mit der Brennkammer fluidverbundenen Abgaskanal, in den das aus der Brennkammer kommende Abgas eingeleitet wird.

Gasbrennervorrichtungen der eingangs genannten Art sind im Stand der Technik grundsätzlich bekannt. Sie nutzen Wasserstoff als Brennstoff, was dahingehend von großem Vorteil ist, dass bei der Verbrennung weder Kohlenmonoxid noch Kohlendioxid freigesetzt werden. Das in der Brennkammer erzeugte Abgas kann dann dazu verwendet werden, in einem Kreisprozess zirkulierendes Wasser zu erhitzen. Hierzu wird das Abgas einem Wärmetauscher zugeführt, in dem es wasserführende Leitungen umspült und Wärme an das Wasser abgibt. Anschließend wird das abgekühlte Abgas in die Umgebung ausgelassen. Eine solche Wasserstoff-Gasbrennervorrichtung ist beispielsweise in der Druckschrift DE 10 2004 012 988 A1 offenbart.

Bei Neukonstruktionen haben sich solche Wasserstoff-Gasbrennervorrichtungen grundsätzlich bewährt. Ein Problem kommt allerdings dann zum Tragen, wenn beispielsweise Erdgas- oder Ölbrenner eines bestehenden Systems durch eine Wasserstoff-Gasbrennervorrichtung ersetzt werden soll, da bestehende Systeme, wie beispielsweise bestehende Heizkesselsysteme von Gebäudeheizungen oder dergleichen, meist nicht für das stark wasserdampfhaltige Abgas von Wasserstoff-Gasbrennervorrichtungen und das aus diesem auskondensierende Wasser ausgelegt sind. Dies führt dazu, dass ein Brennstoffwechsel von Gas oder Öl zu Wasserstoff meist mit einem großen Umbauaufwand und entsprechend hohen Kosten einhergeht.

Ausgehend von diesem Stand der Technik ist es eine Aufgabe der vorliegenden Erfindung, eine Wasserstoff-Gasbrennervorrichtung der eingangs genannten Art mit alternativem Aufbau zu schaffen.

Zur Lösung dieser Aufgabe schafft die vorliegende Erfindung eine Wasserstoff-Gasbrennervorrichtung der eingangs genannten Art, die dadurch gekennzeichnet ist, dass eine Stirnseite des Gehäuses vollständig durch eine stirnseitige Gehäusewandung verschlossen ist, dass die Brennkammer und der Abgaskanal in einer Richtung quer, insbesondere senkrecht zur axialen Richtung benachbart zueinander angeordnet sind, und dass eine sich in axialer Richtung erstreckende Trennwand vorgesehen ist, welche die Brennkammer und den Abgaskanal bereichsweise voneinander trennt.

Während des Betriebs der erfindungsgemäßen Wasserstoff-Gasbrennervorrichtung wird der zumindest einen Brennerdüse Wasserstoff sowie Sauerstoff zugeführt, insbesondere in Form von Umgebungsluft. Hierzu sind im Bereich desjenigen freien Endes des Gehäuses, das dem vollständig verschlossenen Ende gegenüberliegt, entsprechende Zuführungen vorgesehen. Das Brennstoff-Sauerstoff-Gemisch wird an der Brennerdüse gezündet. Das in der Brennkammer entstehende Abgas gibt Wärme an den die Brennkammer begrenzenden Bereich des Gehäusemantels ab und wird dann durch den Abgaskanal abgeführt. Da sich der Abgaskanal nicht in axialer Richtung an die Brennkammer anschließt, sondern erfindungsgemäß in einer Richtung quer zur axialen Richtung benachbart zur Brennkammer angeordnet ist, wird das Abgas dabei über den Abgaskanal zu demjenigen freien Endbereich des Gehäuses geleitet, von dem aus Wasserstoff und Sauerstoff in das Gehäuse eingeleitet werden, und dort aus dem Gehäuse ausgelassen. Das gegenüberliegende stirnseitige Ende des Gehäuses ist vollständig verschlossen. Entsprechend bildet das Gehäuse einen Heizstab, der zumindest über den die Brennkammer nach außen begrenzenden Bereich des Gehäusemantels Wärme an die Umgebung abgibt.

Ein wesentlicher Vorteil der erfindungsgemäßen Wasserstoff-Gasbrennervorrichtung besteht darin, dass verhindert werden kann, dass das stark wasserdampfhaltige Abgas in diejenige Umgebung gelangt, die über das Gehäuse erwärmt wird. So lassen sich beispielsweise Öl- oder Erdgasbrenner bestehender Heizkessel ohne große und kostspielige Umbaumaßnahmen durch erfindungsgemäße Wasserstoff-Gasbrennervorrichtungen ersetzen. Dies macht die erfindungsgemäße Wasserstoff-Gasbrennervorrichtung sehr flexibel einsetzbar.

Bevorzugt ist die Wärmeleitfähigkeit desjenigen Materials, aus dem der die Brennkammer nach außen begrenzende Bereich des Gehäusemantels hergestellt ist, höher als die Wärmeleitfähigkeit desjenigen Materials, aus dem die Trennwand hergestellt ist, vorteilhaft wesentlich höher. Mit der Höhe der Wärmeleitfähigkeit des Gehäusemantels steigt naturgemäß die Heizleistung. Die Wärmeleitfähigkeit der Trennwand sollte bei den meisten Bauarten der erfindungsgemäßen Wasserstoff-Gasbrennervorrichtung hingegen so gering wie möglich sein, um zu verhindern, dass das den Abgaskanal durchströmende, bereits abgekühlte Abgas durch das die Brennkammer durchströmende heißere Abgas erneut erwärmt wird, was die Heizleistung der Vorrichtung verringern würde. Als Material für den Gehäusemantel bietet sich metallisches Material an, insbesondere solches mit einer Wärmeleitfähigkeit λ ≥ 120 W/Km, besser noch ≥ 150 W/Km, wie beispielsweise Wolfram oder dergleichen. Als Material für die Trennwand bietet sich nicht-metallisches Material an, insbesondere solches mit einer Wärmeleitfähigkeit λ ≤ 2 W/Km, besser noch ≤ 1 W/Km, wie beispielsweise Emaille oder dergleichen.

Gemäß einer Ausgestaltung der vorliegenden Erfindung umgibt die Brennkammer den Abgaskanal ringförmig und die Trennwand ist rohrartig ausgebildet. Dieser Aufbau ist dahingehend von Vorteil, dass vollumfänglich über den Gehäusemantel Wärme abgegeben wird, wodurch die Heizleistung optimiert wird.

Vorteilhaft endet die Trennwand in einem vorbestimmten Abstand vor der stirnseitigen Gehäusewandung, wodurch in einfacher Bauweise ein Übergang zwischen der Brennkammer und dem Abgaskanal geschaffen wird.

Die rohrartig ausgebildete Trennwand kann alternativ oder zusätzlich insbesondere an ihrer Unterseite zumindest eine Öffnung aufweisen, durch die während des Betriebs Abgas aus der Brennkammer in den Abgaskanal eingeleitet wird.

Gemäß einer weiteren Ausgestaltung der vorliegenden Erfindung ist die Trennwand eben ausgebildet, wobei die Trennwand insbesondere in einem vorbestimmten Abstand vor der stirnseitigen Gehäusewandung endet, wodurch eine Öffnung ausgebildet wird, durch die während des Betriebs Abgas aus der Brennkammer in den Abgaskanal eingeleitet wird. Dies führt zu einem sehr einfachen Aufbau.

Vorteilhaft verjüngt sich die Dicke des die Brennkammer begrenzenden Gehäusemantels in Durchströmungsrichtung der Brennkammer, insbesondere stetig. Diese Bauart bietet sich dann an, wenn die Temperatur innerhalb der Brennkammer in Durchströmungsrichtung abnimmt und eine möglichst einheitliche Wärmeabgabe über den Gehäusemantel gewünscht ist.

Gemäß einer Ausgestaltung der vorliegenden Erfindung weist die Brennkammer zumindest eine gasdurchlässige Wand auf, die sich quer zur axialen Richtung über den gesamten Querschnitt der Brennkammer erstreckt, wobei die gasdurchlässige Wand insbesondere membranartig, gitterartig oder als Lochplatte ausgebildet ist. Eine solche gasdurchlässige Wand stellt für das die Brennkammer durchströmende Abgas ein Hindernis dar, wodurch die Verweildauer des Abgases in der Brennkammer verlängert und damit der Wärmeübertrag vom Abgas an den die Brennkammer begrenzenden Bereich des Gehäusemantels verbessert wird.

Bevorzugt weist die gasdurlässige Wand bezogen auf die Durchströmungsrichtung der Brennkammer eine konvexe Wölbung, insbesondere die am weitesten stromauf positionierte Wand, wenn mehrere Wände vorgesehen sind. Die konvexe Wölbung führt dazu, dass Teile des Abgases rezirkuliert werden, wodurch der Anteil von Stickoxiden (NOx) im das Gehäuse verlassenden Abgas reduziert werden kann.

Bevorzugt sind in der Trennwand Abgasrückführöffnungen vorgesehen, durch die ein Teil des den Abgaskanal durchströmenden Abgases zurück in die Brennkammer geleitet wird, was ebenfalls der Reduzierung von Stickoxiden zuträglich ist.

Vorteilhaft sind in der Brennkammer, insbesondere im in Durchströmungsrichtung betrachtet hinteren Bereich der Brennkammer, von dem Abgas durchströmbare, mit dem die Brennkammer begrenzenden Gehäusemantel verbundene Wärmeübertragungsstrukturen vorgesehen, die dem Abgas Wärme entziehen und diese an den Gehäusemantel übertragen, wodurch die Heizleistung verbessert wird.

Gemäß einer Ausgestaltung der vorliegenden Erfindung ist die zumindest eine Brennerdüse an derjenigen Stirnseite des Gehäuses angeordnet, die der durch die stirnseitige Gehäusewandung verschlossenen Stirnseite gegenüberliegt.

Gemäß einer alternativen Ausgestaltung der vorliegenden Erfindung ist eine Vielzahl von Brennerdüsen vorgesehen, die in axialer Richtung innerhalb der Brennkammer beabstandet voneinander und insbesondere gleichmäßig verteilt derart angeordnet sind, dass ihre Flammen in die Brennkammer brennen.

Bevorzugt ist die Brennkammer mit zumindest einer Kondensatauslassöffnung versehen, über die innerhalb der Brennkammer entstehendes Kondensat abgeführt werden kann.

Gemäß einer Ausgestaltung der vorliegenden Erfindung ist die zumindest eine Kondensatauslassöffnung in der Trennwand oder in dem Gehäusemantel am stromabseitigen Ende des Abgaskanals ausgebildet. Entsprechend wird in der Brennkammer entstehendes Kondensat durch die zumindest eine Kondensatauslassöffnung in den Abgaskanal geleitet und über den Abgaskanal abgeführt.

Ferner wird vorgeschlagen, eine erfindungsgemäße Vorrichtung als Heizstab eines Wärmetauschers zu verwenden, wobei der Wärmetauscher insbesondere einen Teil eines Abhitzekessels bildet.

Weitere Merkmale und Vorteile der vorliegenden Erfindung werden anhand der nachfolgenden Beschreibung unter Bezugnahme auf die beiliegende Zeichnung deutlich. Darin ist
Figur 1 eine schematische Längsschnittansicht einer Wasserstoff-Gasbrennervorrichtung gemäß einer ersten Ausführungsform der vorliegenden Erfindung;
Figur 2 eine schematische Längsschnittansicht einer Wasserstoff-Gasbrennervorrichtung gemäß einer zweiten Ausführungsform der vorliegenden Erfindung;
Figur 3 eine schematische Längsschnittansicht einer Wasserstoff-Gasbrennervorrichtung gemäß einer dritten Ausführungsform der vorliegenden Erfindung;
Figur 4 eine schematische Längsschnittansicht einer Wasserstoff-Gasbrennervorrichtung gemäß einer vierten Ausführungsform der vorliegenden Erfindung;
Figur 5 eine schematische Schnittansicht entlang der Linie V-V in Figur 4 und
Figur 6 eine schematische Längsschnittansicht einer Wasserstoff-Gasbrennervorrichtung gemäß einer fünften Ausführungsform der vorliegenden Erfindung.

Gleiche Bezugsziffern beziehen sich nachfolgend auf gleiche oder gleichartige Bauteile bzw. Bauteilbereiche.

Figur 1 zeigt eine Wasserstoff-Gasbrennervorrichtung 1 gemäß einer ersten Ausführungsform der vorliegenden Erfindung. Diese umfasst ein längliches, rohrartig ausgebildetes, sich in einer axialen Richtung A erstreckendes Gehäuse 2, das einen äußeren Gehäusemantel 3 aufweist und an einer Stirnseite vollständig durch eine stirnseitige Gehäusewandung 4 verschlossen ist. Ferner umfasst die Wasserstoff-Gasbrennervorrichtung 1 eine im Innern des Gehäuses 2 ausgebildete, sich in axialer Richtung A erstreckende und durch den Gehäusemantel 3 nach außen begrenzte Brennkammer 5 und mehrere, vorliegend ringförmig angeordnete Brennerdüsen 6, die dazu ausgelegt sind, ein Wasserstoff-Sauerstoff-Gemisch unter Erzeugung einer in die Brennkammer 5 brennenden Flamme zu verbrennen. Darüber hinaus ist im Innern des Gehäuses 2 ein sich in axialer Richtung A erstreckender, mit der Brennkammer 5 fluidverbundener Abgaskanal 7 vorgesehen, in den das aus der Brennkammer 5 kommende Abgas eingeleitet wird. Die Brennkammer 5 und der Abgaskanal 7 sind in einer Richtung quer, vorliegend senkrecht zur axialen Richtung A benachbart zueinander angeordnet und durch eine sich in axialer Richtung A erstreckende Trennwand 8 bereichsweise voneinander getrennt. Die Trennwand 8 ist vorliegend rohrförmig ausgebildet, mittig innerhalb des Gehäuses 2 positioniert und endet in einem Abstand a vor der stirnseitigen Gehäusewandung 4. Das Innere der rohrförmigen Trennwand 8 bildet den Abgaskanal 7, die Brennkammer 5 umgibt diesen ringförmig. Die Dicke d des die Brennkammer 5 begrenzenden Gehäusemantels 3 verjüngt sich in Durchströmungsrichtung der Brennkammer 5 stetig bis zum Erreichen der stirnseitigen Gehäusewandung 4, wobei dies nicht zwingend der Fall sein muss. Entlang der axialen Richtung A sind in der Brennkammer 5 vorliegend mehrere gasdurchlässige Wände 9 im Abstand zueinander angeordnet, die sich quer zur axialen Richtung A über den gesamten Querschnitt der Brennkammer 5 erstrecken und bevorzugt membranartig, gitterartig oder als Lochplatte ausgebildet sind. Der Gehäusemantel 3 kann an seiner Innenseite und/oder an seiner Außenseite zumindest bereichsweise mit Strukturen 10 versehen sein, welche die Außen- und/oder die Innenfläche des Gehäusemantels 3 gegenüber einer ebenen Fläche vergrößern. In Figur 1 sind rippenartige, an der Außenfläche des Gehäusemantels 3 angeordnete Strukturen 10 gezeigt. Alternativ oder zusätzlich kann/können die Innen- und/oder die Außenfläche des Gehäusemantels 3 aber auch porös ausgebildet sein. Ebenso ist es möglich, ganz auf solche Strukturen 10 zu verzichten. Im Bereich desjenigen freien Endes, an dem auch die Brennerdüsen 6 positioniert sind, ist das Gehäuse 2 mit einem auswärts vorstehenden, umfänglich mit einem Gewinde 11 versehenen Ringflansch 12 versehen, der radial auswärts über die Strukturen 10 vorsteht. Die Innenfläche des Gehäusemantels 3 ist im Längsschnitt betrachtet bevorzugt zumindest im unteren Bereich gegenüber der Horizontalen 13 um einen Winkel α leicht geneigt, wobei bevorzugt im Bereich des tiefsten Punktes der Neigung eine Kondensatauslassöffnung 14 im Gehäusemantel 3 ausgebildet ist. In der Trennwand 8 sind vorteilhaft im Bereich des stromabseitigen Endes Abgasrückführöffnungen 15 vorgesehen, durch die ein Teil des den Abgaskanal 7 durchströmenden Abgases zurück in die Brennkammer 5 geleitet wird. Ferner kann die Trennwand 8 Kondensatauslassöffnungen 14 aufweisen, die derart angeordnet sind, dass durch diese in der Brennkammer 5 anfallendes Kondensat in den Abgaskanal 7 abgeleitet wird.

Während des Betriebs der Vorrichtung 1 werden den Brennerdüsen 6 Wasserstoff und Sauerstoff zugeführt und im Bereich der Auslassöffnung der Brennerdüsen 6 unter Bildung einer Flamme gezündet, die in die Brennkammer 5 brennt. Die Wasserstoffzufuhr ist in Figur 1 durch Pfeile 16 angedeutet und die Sauerstoffzufuhr durch Pfeile 17. Das durch die Verbrennung entstehende Abgas durchströmt die Brennkammer 5 in Richtung der Pfeile 18, wobei die Strömungsgeschwindigkeit durch die gasdurchlässigen Wände 9, die von dem Abgas passiert werden müssen, herabgesetzt wird. Während des Durchströmens der Brennkammer 5 gibt das Abgas Wärme an den Gehäusemantel 3 ab. Die Wärmeabgabe wird dabei durch die Strukturen 10 gefördert. Eine gleichmäßige Wärmeabgabe über den Gehäusemantel 3 in axialer Richtung A wird durch die stetig abnehmende Dicke d des Gehäusemantels 3 realisiert. Kurz vor der stirnseitigen Gehäusewandung 4 wird das Abgas in den Abgaskanal 7 eingeleitet, wie es durch die Pfeile 19 angedeutet ist, und durchströmt dann den Abgaskanal 7 in Richtung des Pfeils 20. Teile des Abgases werden durch die Abgasrückführöffnungen 15 zurück in die Brennkammer 5 geleitet, um die Stickoxidbildung zu reduzieren. Das restliche Abgas wird in Richtung des Pfeils 21 aus dem Abgaskanal 7 ausgeleitet. Innerhalb der Brennkammer5 oder des Abgaskanals 7 entstehendes Kondensat wird über die Kondensatauslassöffnung 14 aus dem Gehäuse 2 ausgelassen und kann anschließend gesammelt werden.

Die in Figur 1 gezeigte Wasserstoff-Gasbrennervorrichtung 1 bildet einen Heizstab, dessen Gehäusemantel 3 Wärme von dem die Brennkammer 5 durchströmenden Abgas aufnimmt und dann an die Umgebung 22 abgibt. Hierfür ist es zweckmäßig, zumindest den die Brennkammer 5 begrenzenden Bereich des Gehäuses 2 aus einem Material mit einer möglichst hohen Wärmeleitfähigkeit zu fertigen, beispielsweise aus metallischem Material, das insbesondere eine Wärmeleitfähigkeit λ ≥ 120 W/Km, besser noch ≥ 150 W/Km aufweist, wie beispielsweise Wolfram oder dergleichen. Um zu verhindern, dass das den Abgaskanal 7 durchströmende, bereits abgekühlte Abgas im Gegenstrom erneut durch das die Brennkammer 5 durchströmende Abgas erwärmt wird, ist die Trennwand 8 bevorzugt aus einem Material mit sehr geringer Wärmeleitfähigkeit gefertigt, beispielsweise aus nicht-metallischem Material, das insbesondere eine Wärmeleitfähigkeit λ ≤ 2 W/Km, besser noch ≤ 1 W/Km aufweist, wie beispielsweise Emaille oder dergleichen. Die Wasserstoff-Gasbrennervorrichtung 1 kann beispielsweise in eine mit einem zum Gewinde 11 passenden Innengewinde versehene Durchgangsöffnung eines Wärmetauschers nach Art einer Patrone mit der stirnseitigen Gehäusewandung 4 voran eingeführt und dann schraubend befestigt werden. Bei dem Wärmetauscher kann es sich beispielsweise um einen Heizkessel einer häuslichen Heizanlage handeln, der zuvor mit Gasbrennern oder Ölbrennern befeuert wurde.

Figur 2 zeigt eine Wasserstoff-Gasbrennervorrichtung 1 gemäß einer zweiten Ausführungsform der vorliegenden Erfindung. Diese umfasst ein Gehäuse 2, das im Wesentlichen analog zu dem in Figur 1 dargestellten Gehäuse 2 ausgebildet ist. Abweichend hiervon weist das in Figur 2 dargestellte Gehäuse 2 jedoch keine auswärts vorstehenden Strukturen 10 auf. Die Wasserstoff-Gasbrennervorrichtung 1 umfasst eine Trennwand 8, die eben ausgebildet ist, sich vorliegend horizontal erstreckt und in einem vorbestimmten Abstand a vor der stirnseitigen Gehäusewandung 4 endet. Durch diese Trennwand 8, die sich bevorzugt etwa mittig durch das Gehäuse 2 erstreckt, werden im Innern des Gehäuses 2 bezogen auf Figur 2 oberhalb der Trennwand 8 eine Brennkammer 5 und unterhalb der Trennwand 8 ein Abgaskanal 7 gebildet, die kurz vor der stirnseitigen Gehäusewand 4 miteinander verbunden sind. Am stromaufseitigen Ende der Brennkammer 5 ist eine einzelne Brennerdüse 6 vorgesehen. Es sollte jedoch klar sein, dass dort auch mehrere Brennerdüsen 6 positioniert sein können. Ferner ist eine gasdurchlässige Wand 9 innerhalb der Brennkammer 5 positioniert, die sich quer zur axialen Richtung A über den gesamten Querschnitt der Brennkammer 5 erstreckt und analog zur zuvor beschriebenen Ausführungsform bevorzugt membranartig, gitterartig oder als Lockplatte ausgebildet ist. Die gasdurchlässige Wand 9 weist bezogen auf die Durchströmungsrichtung 18 der Brennkammer eine konvexe Wölbung auf. Im stromabseitigen Bereich der Brennkammer 5 sind vorliegend von dem Abgas durchströmbare, mit dem Gehäusemantel 3 verbundene Wärmeübertragungsstrukturen vorgesehen.

Während des Betriebs der in Figur 2 dargestellten Vorrichtung 1 werden der Brennerdüse 6 Wasserstoff und Sauerstoff zugeführt und im Bereich der Auslassöffnung der Brennerdüse 6 unter Bildung einer Flamme gezündet, die in die Brennkammer 5 brennt. Die Wasserstoffzufuhr ist hier durch den Pfeil 16 angedeutet und die Sauerstoffzufuhr durch den Pfeil 17. Das durch die Verbrennung entstehende Abgas durchströmt die Brennkammer 5 in Richtung des Pfeils 18, wobei die Strömungsgeschwindigkeit durch die gasdurchlässige Wand 9, die von dem Abgas passiert werden muss, herabgesetzt wird. Aufgrund der konvexen Wölbung der gasdurchlässigen Wand 9 werden Teile des Abgases zurückgeleitet in Richtung der Brennerdüse 6, um die Entstehung von Stickoxyd zu reduzieren. Ferner passiert das die Brennkammer 5 durchströmende Abgas die Wärmeübertragungsstrukturen 23 und wird dann in Richtung des Pfeils 19 in den Abgaskanal 7 eingeleitet. Während das Abgas die Brennkammer 5 durchströmt, gibt dieses Wärme an den Gehäusemantel 3 ab. Diese Wärmeabgabe wird im stromabseitigen Bereich der Brennkammer 5 unterstützt durch die Wärmeübertragungsstrukturen 23. Den Abgaskanal 7 durchströmt das abgekühlte Abgas in Richtung des Pfeils 20 und wird dann in Richtung des Pfeils 21 aus dem Gehäuse 2 ausgelassen. Innerhalb der Brennkammer 5 oder des Abgaskanals 7 entstehendes Kondensat wird über die Kondensatauslassöffnung 14 aus dem Gehäuse 2 ausgelassen und kann anschließend gesammelt werden.

Auch die in Figur 2 gezeigte Wasserstoff-Gasbrennervorrichtung 1 bildet einen Heizstab, dessen Gehäusemantel 3 Wärme von dem die Brennkammer 5 durchströmenden Abgas aufnimmt und dann an die Umgebung 22 abgibt. Auch hier ist es zweckmäßig, sowohl das Gehäuse 2 als auch die Wärmeübertragungsstrukturen 23 aus einem Material mit einer möglichst hohen Wärmeleitfähigkeit zu fertigen. Die Trennwand 8 sollte aus einem Material mit geringer Wärmeleitfähigkeit hergestellt sein, um eine erneute Erwärmung des den Abgaskanal 7 durchströmenden, bereits abgekühlten Abgases zu vermeiden. Hinsichtlich der bevorzugten Materialien wird auf Ausführungen zur ersten Ausführungsform verwiesen.

Figur 3 zeigt eine Wasserstoff-Gasbrennervorrichtung 1 gemäß einer dritten Ausführungsform der vorliegenden Erfindung, bei der das Gehäuse 2 und die Trennwand 8 und damit auch die Brennkammer 5 und der Abgaskanal 7 analog zur in Figur 2 dargestellten Ausführungsform ausgebildet sind. Ein Unterschied zur zuvor beschriebenen Ausführungsform besteht darin, dass anstelle der Wärmeübertragungsstrukturen 23 im stromabseitigen Bereich der Brennkammer 5 eine Leitstruktur 24 vorgesehen ist, die das Abgas mäanderförmig durch den stromabseitigen Teil der Brennkammer 5 leitet. Darüber hinaus ist im Bereich des stromabseitigen Endes des Abgaskanals 7 eine in diesen hineinragende, bevorzugt wasserführende Leitung 25 vorgesehen, die einen Teil eines nicht näher dargestellten externen Wärmetauschersystems bildet.

Während des Betriebs der in Figur 3 dargestellten Vorrichtung 1 werden Wasserstoff und Sauerstoff in Richtung der Pfeile 16 und 17 zugeführt und im Bereich der Auslassöffnung der Brennerdüse 6 unter Bildung einer Flamme gezündet, die in die Brennkammer 5 brennt. Das durch die Verbrennung entstehende Abgas durchströmt die Brennkammer 5 in Richtung des Pfeils 18 und passiert dann die mäanderförmige Leitstruktur 24. Während des Durchströmens der Brennkammer 5 gibt das Abgas Wärme an den Gehäusemantel 3 ab, der die aufgenommene Wärme dann weiter an die Umgebung 22 leitet. Dank der mäanderförmigen Leitstruktur 24 wird die Verweildauer des Abgases innerhalb der Brennkammer 5 und damit auch der Wärmeübertrag an den Gehäusemantel 3 verbessert. Es sollte klar sein, dass die Leitstruktur 24 auch eine andere Form als eine mäanderförmige Form aufweisen kann. Aus der Brennkammer 5 strömt das Abgas in Richtung des Pfeils 19 in den Abgaskanal 7 und wird dort in Richtung des Pfeils 20 zum stromabseitigen Ende geleitet. Dort gibt das bereits abgekühlte Abgas dann Wärme an das die Leitung 25 in Richtung der Pfeile 26 und 27 durchströmende Medium des externen Wärmetauschers ab, bevor es den Abgaskanal 7 in Richtung des Pfeils 21 verlässt. Innerhalb der Brennkammer 5 oder des Abgaskanals 7 entstehendes Kondensat wird über die Kondensatauslassöffnung 14 aus dem Gehäuse 2 ausgelassen und kann anschließend gesammelt werden.

Die in Figur 3 gezeigte Wasserstoff-Gasbrennervorrichtung 1 bildet einen Heizstab, dessen Gehäusemantel 3 Wärme von dem die Brennkammer 5 durchströmenden Abgas aufnimmt und dann an die Umgebung 22 abgibt. Es zweckmäßig, sowohl das Gehäuse 2 als auch die Leitstruktur 24 aus einem Material mit einer möglichst hohen Wärmeleitfähigkeit zu fertigen. Die Trennwand 8 sollte aus einem Material mit geringer Wärmeleitfähigkeit hergestellt sein, um eine erneute Erwärmung des den Abgaskanal 7 durchströmenden, bereits abgekühlten Abgases durch das die Brennkammer 5 durchströmende heiße Abgas zu vermeiden. Hinsichtlich der bevorzugten Materialien wird auf Ausführungen zur ersten Ausführungsform verwiesen.

Die Figuren 4 und 5 zeigen eine Wasserstoff-Gasbrennervorrichtung 1 gemäß einer vierten Ausführungsform der vorliegenden Erfindung. Diese umfasst ein längliches, rohrartig ausgebildetes, sich in einer axialen Richtung A erstreckendes Gehäuse 2, das einen äußeren Gehäusemantel 3 aufweist und an einer Stirnseite vollständig durch eine stirnseitige Gehäusewandung 4 verschlossen ist. Analog zu den zuvor beschriebenen Ausführungsformen ist das Gehäuse 2 mit einer Kondensatauslassöffnung 14 versehen. Ferner umfasst die Wasserstoff-Gasbrennvorrichtung 1 eine im Innern des Gehäuses 2 ausgebildete, sich in axialer Richtung A erstreckende und durch den Gehäusemantel 3 nach außen begrenzte Brennkammer 5 und einen sich in axialer Richtung A erstreckenden, mit der Brennkammer 5 fluidverbundenen Abgaskanal 7. Die Brennkammer 5 und der Abgaskanal 7 sind in einer Richtung quer, vorliegend senkrecht zur axialen Richtung A benachbart zueinander angeordnet und durch eine sich in axialer Richtung A erstreckende, rohrförmig ausgebildete Trennwand 8 bereichsweise voneinander getrennt, wobei sich die Trennwand 8 durch das gesamte Gehäuse 2 bis hin zur stirnseitigen Gehäusewandung 4 erstreckt. Die Wasserstoff-Gasbrennvorrichtung 1 ist mit einer Vielzahl von entlang des Umfang der Trennwand 8 positionierten, in axialer Richtung A innerhalb der Brennkammer 5 bevorzugt gleichmäßig beabstandet voneinander angeordneten Brennerdüsen 6 versehen, deren Flammen im Wesentlichen radial in die Brennkammer 5 brennen. Die Brennerdüsen 6 werden über Versorgungsleitungen 28 mit Brennstoff und Sauerstoff versorgt, die sich axial durch die Trennwand 8 hindurch erstrecken und fluidtechnisch mit den Brennerdüsen 6 verbunden sind. Die fluidtechnische Verbindung zwischen der Brennkammer 5 und dem Abgaskanal 7 wird vorliegend durch eine schlitzartige Öffnung 29 realisiert, die an der Unterseite der Trennwand 8 ausgebildet ist. Alternativ kann die Öffnung 29 aber auch an einer anderen Position der Trennwand 8 vorgesehen sein. Ferner ist es möglich, dass mehrere Öffnungen 29 vorgesehen sind, um die Fluidverbindung zwischen Brennkammer 5 und Abgaskanal 7 zu realisieren. An den Abgaskanal 7 kann stromabseitig eine vorliegend nicht näher dargestellte Unterdruckquelle angeschlossen sein, um das in der Brennkammer 5 vorhandene Abgas aktiv in den Abgaskanal 7 zu saugen. Im Bereich desjenigen freien Endes, das der stirnseitigen Gehäusewand 4 gegenüberliegt, ist das Gehäuse 2 mit einem radial auswärts vorstehenden, umfänglich ein Gewinde 11 aufweisenden Ringflansch 12 versehen.

Während des Betriebs der Vorrichtung 1 werden den Brennerdüsen 6 Wasserstoff und Sauerstoff zugeführt und das Gemisch im Bereich der Auslassöffnung der Brennerdüsen 6 unter Bildung von Flammen gezündet, die in die Brennkammer 5 brennen. Die Zufuhr von Wasserstoff und Sauerstoff ist in Figur 4 durch den mit 16,17 bezeichneten Pfeil angedeutet. Das durch die Verbrennung entstehende Abgas verteilt sich in der Brennkammer 5 gleichmäßig und gibt Wärme an den Gehäusemantel 3 ab. Das Abgas gelangt dann durch die in der Trennwand 8 vorgesehene Öffnung 29 in den Abgaskanal 7 und wird dort in Richtung des Pfeils 21 aus dem Gehäuse 2 geleitet.

Die in den Figuren 4 und 5 gezeigte Wasserstoff-Gasbrennervorrichtung 1 bildet einen Heizstab, dessen Gehäusemantel 3 Wärme von dem die Brennkammer 5 durchströmenden Abgas aufnimmt und dann an die Umgebung 22 abgibt. Hierfür ist es zweckmäßig, zumindest den die Brennkammer 5 begrenzenden Bereich des Gehäuses 2 aus einem Material mit einer möglichst hohen Wärmeleitfähigkeit zu fertigen. Hinsichtlich der bevorzugten Materialien wird auf Ausführungen zur ersten Ausführungsform verwiesen. Innerhalb der Brennkammer 5 oder des Abgaskanals 7 entstehendes Kondensat wird über die Kondensatauslassöffnung 14 aus dem Gehäuse 2 ausgelassen und kann anschließend gesammelt werden.

Figur 6 zeigt eine Wasserstoff-Gasbrennvorrichtung 1 gemäß einer fünften Ausführungsform der vorliegenden Erfindung. Diese umfasst ein längliches, rohrartig ausgebildetes, sich in einer axialen Richtung A erstreckendes Gehäuse 2, das einen äußeren Gehäusemantel 3 aufweist und an einer Stirnseite vollständig durch eine stirnseitige Gehäusewandung 4 verschlossen ist. Ferner umfasst die Wasserstoff-Gasbrennervorrichtung eine im Innern des Gehäuses 2 ausgebildete, sich in axialer Richtung A erstreckende und durch den Gehäusemantel 3 nach außen begrenzte ringförmige Brennkammer 5 und mehrere, vorliegend ringförmig angeordnete Brennerdüsen 6, die dazu ausgelegt sind, ein Wasserstoff-Sauerstoff-Gemisch unter Erzeugung von in die Brennkammer 5 brennenden Flammen zu verbrennen. Darüber hinaus ist im Innern des Gehäuses 2 ein sich in axialer Richtung A erstreckender, mit der Brennkammer 5 fluidverbundener Abgaskanal 7 vorgesehen, in den das aus der Brennkammer 5 kommende Abgas eingeleitet wird. Die Brennkammer 5 und der Abgaskanal 7 sind in einer Richtung quer, vorliegend senkrecht zur axialen Richtung A benachbart zueinander angeordnet und durch eine sich in axialer Richtung A erstreckende Trennwand 8 bereichsweise voneinander getrennt. Die Trennwand 8 ist vorliegend rohrförmig ausgebildet, mittig innerhalb des Gehäuses 2 positioniert und endet in einem Abstand a vor der stirnseitigen Gehäusewandung 4. Das Innere der rohrförmigen Trennwand 8 bildet den Abgaskanal 7, die Brennkammer 5 umgibt diesen ringförmig. Die stirnseitige Gehäusewand 4 bildet am stromabseitigen Ende der Brennkammer 5 einen ringförmigen, in Strömungsrichtung der Brennkammer 5 konvex gekrümmten Abschnitt 30, der zur Umlenkung des gegen diesen Abschnitt prallenden Abgases dient, wie es durch die Pfeile 34 angedeutet ist. Zwischen dem ringförmigen Abschnitt 30 und dem freien Ende der ringförmigen Trennwand 8 ist ein Ringspalt 31 belassen, durch den das Abgas in Richtung der Pfeile 19 aus der Brennkammer 5 in den Abgaskanal 7 strömen kann. Ferner ist das Gehäuse 2 mit Verbindungskanälen 32 versehen, die umfänglich voneinander beabstandet sind und sich jeweils durch den Gehäusemantel 3 und die stirnseitige Wandung 4 des Gehäuses 2 erstrecken und Abgas vom stromaufseitigen Ende der Brennkammer 5 zum Abgaskanal 7 leiten. Am stromaufseitigen Ende des Abgaskanals 7 ist bevorzugt ein Leitschaufelring 33 vorgesehen, der dazu ausgelegt ist, das schräg in Richtung des Abgaskanals 7 strömende Abgas umzulenken, so dass dieses in Richtung des Pfeils 20 ohne große Verwirbelungen durch den Abgaskanal 7 strömt. Am stromabseitigen Ende des Abgaskanals 7 sind vorteilhaft sich durch die Trennwand 8 erstreckende Abgasrückführöffnungen 15 vorgesehen, durch die ein Teil des den Abgaskanal 7 durchströmenden Abgases zurück in die Brennkammer 5 geleitet wird. Der Rest des Abgases wird in Richtung des Pfeils 21 aus dem Gehäuse 2 geleitet.

Während des Betriebs der Vorrichtung 1 werden den Brennerdüsen 6 Wasserstoff und Sauerstoff zugeführt und das Gemisch im Bereich der Auslassöffnung der Brennerdüsen 6 unter Bildung von Flammen gezündet, die in die Brennkammer 5 brennen. Die Zufuhr von Wasserstoff und Sauerstoff ist in Figur 6 durch die Pfeile 16 und 17 angedeutet. Das durch die Verbrennung entstehende Abgas durchströmt die Brennkammer 5 in Richtung des Pfeils 18 und gibt Wärme an den Gehäusemantel 3 ab. Am stromabseitigen Ende der Brennkammer wird ein Teil des Abgases durch den ringförmigen Abschnitt 30 in Richtung der Pfeile 34 umgelenkt und strömt in Richtung der Pfeile 35 zurück in Richtung der Brennerdüsen 6, wo es zumindest teilweise in den Verbindungskanal 32 eintritt und in Richtung des Abgaskanals 7 strömt. Der Rest des am stromabseitigen Ende der Brennkammer 5 ankommenden Abgases wird durch den Ringspalt 31 direkt in Richtung Abgaskanal 7 geleitet. Am stromaufseitigen Ende des Abgaskanals wird das Abgas durch die Schaufeln des Leitschaufelrings 33 umgelenkt, dann in Richtung des Pfeils 20 durch den Abgaskanal 7 geleitet und in Richtung des Pfeils 21 aus dem Gehäuse 2 ausgelassen. Innerhalb der Brennkammer 5 oder des Abgaskanals 7 entstehendes Kondensat wird über die Kondensatauslassöffnung 14 aus dem Gehäuse 2 abgelassen und kann anschließend gesammelt werden.

Die in Figur 6 gezeigte Wasserstoff-Gasbrennervorrichtung 1 bildet einen Heizstab, dessen Gehäusemantel 3 Wärme von dem die Brennkammer 5 durchströmenden Abgas aufnimmt und dann an die Umgebung 22 abgibt. Es zweckmäßig, sowohl das Gehäuse 2 als auch die Leitstruktur 24 aus einem Material mit einer möglichst hohen Wärmeleitfähigkeit zu fertigen. Die Trennwand 8 sollte aus einem Material mit geringer Wärmeleitfähigkeit hergestellt sein, um eine erneute Erwärmung des den Abgaskanal 7 durchströmenden, bereits abgekühlten Abgases durch das die Brennkammer 5 durchströmende heiße Abgas zu vermeiden. Hinsichtlich der bevorzugten Materialien wird auf Ausführungen zur ersten Ausführungsform verwiesen.

Es sollte klar sein, dass die zuvor beschriebenen Ausführungsformen lediglich als Beispiel dienen und nicht als einschränkend verstanden werden sollen. Vielmehr sind Modifikationen möglich, ohne den durch die beiliegenden Ansprüche definierten Schutzbereich zu verlassen.

### Bezugsziffernliste

- 1: Wasserstoff-Gasbrennervorrichtung
- 2: Gehäuse
- 3: Gehäusemantel
- 4: Gehäusewandung
- 5: Brennkammer
- 6: Brennerdüse
- 7: Abgaskanal
- 8: Trennwand
- 9: gasdurchlässige Wand
- 10: Struktur
- 11: Gewinde
- 12: Ringflansch
- 13: Horizontale
- 14: Kondensatauslassöffnung
- 15: Abgasrückführöffnung
- 16: Pfeil
- 17: Pfeil
- 18: Pfeil
- 19: Pfeil
- 20: Pfeil
- 21: Pfeil
- 22: Umgebung
- 23: Wärmeübertragungsstruktur
- 24: Leitstruktur
- 25: Leitung
- 26: Pfeil
- 27: Pfeil
- 28: Versorgungsleitung
- 29: Öffnung
- 30: ringförmiger Abschnitt
- 31: Ringspalt
- 32: Verbindungskanal
- 33: Leitschaufelring
- 34: Pfeil
- 35: Pfeil

- A: axiale Richtung
- a: Abstand
- d: Dicke
- α: Winkel

## Patentansprüche

1. Wasserstoff-Gasbrennervorrichtung (1), umfassend ein längliches, rohrartig ausgebildetes, sich in einer axialen Richtung (A) erstreckendes Gehäuse (2) mit einem äußeren Gehäusemantel (3), eine im Innern des Gehäuses (2) ausgebildete, sich in axialer Richtung (A) erstreckende und durch den Gehäusemantel (3) nach außen begrenzte Brennkammer (5), zumindest eine Brennerdüse (6), die dazu ausgelegt ist, ein Wasserstoff-Sauerstoff-Gemisch unter Erzeugung einer in die Brennkammer (5) brennenden Flamme zu verbrennen, und einen im Innern des Gehäuses (2) ausgebildeten, sich in axialer Richtung (A) erstreckenden, mit der Brennkammer (5) fluidverbundenen Abgaskanal (7), in den das aus der Brennkammer (5) kommende Abgas eingeleitet wird, **dadurch gekennzeichnet, dass** eine Stirnseite des Gehäuses (2) vollständig durch eine stirnseitige Gehäusewandung (4) verschlossen ist, dass die Brennkammer (5) und der Abgaskanal (7) in einer Richtung quer, insbesondere senkrecht zur axialen Richtung (A) benachbart zueinander angeordnet sind, und dass eine sich in axialer Richtung (A) erstreckende Trennwand (8) vorgesehen ist, welche die Brennkammer (5) und den Abgaskanal (7) bereichsweise voneinander trennt.

2. Vorrichtung (1) nach Anspruch 1, **dadurch gekennzeichnet, dass** die Wärmeleitfähigkeit desjenigen Materials, aus dem der die Brennkammer (5) nach außen begrenzende Bereich des Gehäusemantels (3) hergestellt ist, höher ist als die Wärmeleitfähigkeit desjenigen Materials, aus dem die Trennwand (8) hergestellt ist.

3. Vorrichtung (1) nach Anspruch 1 oder 2, **dadurch gekennzeichnet, dass** die Brennkammer (5) den Abgaskanal (7) ringförmig umgibt und dass die Trennwand (8) rohrartig ausgebildet ist.

4. Vorrichtung (1) nach Anspruch 3, **dadurch gekennzeichnet, dass** die Trennwand (8) in einem vorbestimmten Abstand (a) vor der stirnseitigen Gehäusewandung (4) endet.

5. Vorrichtung (1) nach Anspruch 3 oder 4, **dadurch gekennzeichnet, dass** die rohrartig ausgebildete Trennwand (8) bevorzugt an ihrer Unterseite zumindest eine Öffnung (29) aufweist, durch die während des Betriebs Abgas aus der Brennkammer (5) in den Abgaskanal (7) eingeleitet wird.

6. Vorrichtung (1) nach Anspruch 1 oder 2, **dadurch gekennzeichnet, dass** die Trennwand (8) eben ausgebildet ist, wobei die Trennwand (8) insbesondere in einem vorbestimmten Abstand (a) vor der stirnseitigen Gehäusewandung (4) endet, wodurch eine Öffnung ausgebildet wird, durch die während des Betriebs Abgas aus der Brennkammer (5) in den Abgaskanal (7) eingeleitet wird.

7. Vorrichtung (1) nach einem der vorhergehenden Ansprüche, **dadurch gekennzeichnet, dass** sich die Dicke (d) des die Brennkammer (5) begrenzenden Gehäusemantels (3) in Durchströmungsrichtung der Brennkammer (5) verjüngt, insbesondere stetig verjüngt.

8. Vorrichtung (1) nach einem der vorhergehenden Ansprüche, **dadurch gekennzeichnet, dass** die Brennkammer (5) zumindest eine gasdurchlässige Wand (9) aufweist, die sich quer zur axialen Richtung (A) über den gesamten Querschnitt der Brennkammer (5) erstreckt, wobei die gasdurchlässige Wand (9) insbesondere membranartig, gitterartig oder als Lochplatte ausgebildet ist.

9. Vorrichtung (1) nach Anspruch 8, **dadurch gekennzeichnet, dass** die gasdurlässige Wand (9) bezogen auf die Durchströmungsrichtung der Brennkammer (5) eine konvexe Wölbung aufweist.

10. Vorrichtung (1) nach einem der vorhergehenden Ansprüche, **dadurch gekennzeichnet, dass** in der Trennwand (8) Abgasrückführöffnungen (15) vorgesehen sind, durch die ein Teil des den Abgaskanal (7) durchströmenden Abgases zurück in die Brennkammer (5) geleitet wird.

11. Vorrichtung (1) nach einem der vorhergehenden Ansprüche, **dadurch gekennzeichnet, dass** in der Brennkammer (5), insbesondere im in Durchströmungsrichtung betrachtet hinteren Bereich der Brennkammer (5), von dem Abgas durchströmbare, mit dem die Brennkammer (5) begrenzenden Gehäusemantel (3) verbundenen Wärmeübertragungsstrukturen (23) vorgesehen sind.

12. Vorrichtung (1) nach einem der vorhergehenden Ansprüche, **dadurch gekennzeichnet, dass** die zumindest eine Brennerdüse (6) an derjenigen Stirnseite des Gehäuses (2) angeordnet ist, die der durch die stirnseitige Gehäusewandung (4) verschlossenen Stirnseite gegenüberliegt.

13. Vorrichtung (1) nach einem der Ansprüche 1 bis 11, **dadurch gekennzeichnet, dass** eine Vielzahl von Brennerdüsen (6) vorgesehen ist, die in axialer Richtung (A) innerhalb der Brennkammer (5) beabstandet voneinander und insbesondere gleichmäßig verteilt derart angeordnet sind, dass ihre Flammen in die Brennkammer (5) brennen.

14. Vorrichtung (1) nach einem der vorhergehenden Ansprüche, **dadurch gekennzeichnet, dass** die Brennkammer (5) mit zumindest einer Kondensatauslassöffnung (14) versehen ist.

15. Vorrichtung (1) nach Anspruch 14, **dadurch gekennzeichnet, dass** die zumindest eine Kondensatauslassöffnung (14) in der Trennwand (8) oder in dem Gehäusemantel (3) am stromabseitigen Ende des Abgaskanals (7) ausgebildet ist.

16. Verwendung einer Vorrichtung (1) nach einem der vorhergehenden Ansprüche als Heizstab eines Wärmetauschers, der insbesondere einen Teil eines Abhitzekessels bildet.
